# EUROPÄISCHE PATENTSCHRIFT

(11) **EP 0 392 168 B1**
(45) Veröffentlichungstag und Bekanntmachung des Hinweises auf die Patenterteilung: **16.12.1992**
(21) Anmeldenummer: 90103288.8
(22) Anmeldetag: 21.02.1990
(51) Int. Cl.: B22D 41/14

(54) **Schliess- und/oder Regelorgan für ein metallurgisches Gefäss**
Shut-off and/or control element for a metallurgical vessel
Organe de fermeture et/ou de commande pour un récipient métallurgique

(30) Priorität: 11.04.1989 DE 3911736
(43) Veröffentlichungstag der Anmeldung: 17.10.1990
(73) Patentinhaber: DIDIER-WERKE AG, 65189 Wiesbaden (DE)
(72) Erfinder: Brückner, Raimund, D-6272 Engenhahn (DE); Gimpera, José, D-6200 Wiesbaden (DE); Waltenspühl, Rolf, CH-6331 Hünenberg (CH)
(74) Vertreter: Brückner, Raimund, Dipl.-Ing.

(56) Entgegenhaltungen:
- EP-A- 0 308 597
- DE-C- 3 540 202
- GB-A- 670 729
- US-A- 4 279 266

## Beschreibung

Die Erfindung betrifft ein Schließ- und/oder Regelorgan für den Abstich flüssiger Metallschmelze aus einem metallurgischen Gefäß mit einem ortsfesten Innenrohr, das wenigstens eine Durchbrechung aufweist, und mit einem Außenrohr, das eine um den Umfang des Innenrohrs umlaufende Stirnkante aufweist und das relativ zum Innenrohr von einer Schließstellung, in der die Durchbrechung vom Außenrohr abgedeckt ist, in eine solche Öffnungsstellung um die Längsachse der Rohre drehbar und/oder in Längsachsrichtung verschiebbar ist, in der Metallschmelze durch die Durchbrechung in das Innenrohr eintritt.

Ein derartiges Schließ- und/oder Regelorgan ist in der DE-PS 35 40 202 beschrieben. Dort sind auch am Außenrohr Durchbrechungen vorgesehen. Um schmelze aus dem Gefäß ausfließen zu lassen, werden die Durchbrechungen des Außenrohrs mit den Durchbrechungen des Innenrohrs zum Fluchten gebracht.

Wenn das Gefäß mit der Schmelze gefüllt wird, dann steht das Außenrohr in der Schließstellung. Die Temperatur des Innenrohrs und des Außenrohrs kann, selbst wenn die beiden Rohre vorerwärmt sind, anfangs noch kleiner als die Temperatur der in das Gefäß einströmenden Schmelze sein. Versuche haben gezeigt, daß die Schmelze in den Durchbrechungen des Außenrohrs einfrieren und Pfropfen bilden kann, die in den Durchbrechungen des Außenrohrs festsitzen. Diese Pfropfen sind einerseits vom Umfang der Durchbrechungen des vergleichsweise kalten und schlecht wärmeleitenden Außenrohrs eingeschlossen und andererseits von dem Innenrohr begrenzt, das ebenfalls vergleichsweise kalt und schlecht wärmeleitend ist. Die Pfropfen stehen nur an einer Oberfläche mit der heißen Schmelze in Berührung. Es wurde bei Versuchen beobachtet, daß diese Pfropfen sich erst nach längerer Zeit auflösen. Solange die Pfropfen bestehen, ist es nicht möglich, einen Abstich vorzunehmen. Die Pfropfen in den Durchbrechungen des Außenrohrs verlassen selbst bei einer Bewegung des Außenrohrs dessen Durchbrechungen nicht, da sie von dem um sie umlaufenden Rändern der Durchbrechungen umschlossen sind. Die Pfropfen machen die Bewegung des Außenrohrs mit.

In der DE-OS 37 31 600 ist ein ähnliches Schließ- und/oder Regelorgan beschrieben. Dort sitzt das Außenrohr am Gefäß fest und das Innenrohr ist beweglich. In den Durchbrechungen des Außenrohrs können sich in der beschriebenen Weise Pfropfen bilden. Dieser Stand der Technik trägt somit nicht zur Lösung des bestehenden Problems bei.

Aufgabe der Erfindung ist es, das Außenrohr so zu gestalten, daß sich keine Schmelzenpfropfen in Durchbrechungen bilden können.

Erfindungsgemäß ist obige Aufgabe bei einem Schließ-und/oder Regelorgan der eingangs genannten Art dadurch gelöst, daß die Stirnkante folgende drei Zonen bildet: eine erste Zone, die beim Drehen des Außenrohrs um die Längsachse über die Durchbrechung hinweggeht, und eine zweite Zone, die in Längsachsrichtung gesehen in der Öffnungsstellung des Außenrohrs an der einen Seite der Durchbrechung steht, sowie eine dritte Zone, die in Längsachsrichtung gesehen in der Schließstellung des Außenrohrs an der anderen Seite der Durchbrechung steht.

Das Außenrohr weist bei dieser Gestaltung keine Durchbrechung auf. Allein die Stirnkante des Außenrohrs bewirkt das Öffnen und Schließen der Durchbrechung bzw. der Durchbrechungen des Innenrohrs.

Weil das Außenrohr keine Durchbrechungen aufweist, kann die Schmelze beim Eingießen in das Gefäß nicht an dem Außenrohr einfrieren. Im Bereich der Stirnkante friert die Schmelze nicht ein, da sie dort weitestgehend in Kontakt mit der Hauptmenge der Schmelze im Gefäß steht. Im übrigen könnten sich Pfropfen der Schmelze an dem Außenrohr nicht festsetzen, da die Stirnkante nur einseitig an solche Pfropfen angrenzen würde und diese jedenfalls nicht einschlißen würde. Die Bewegung des Außenrohrs wirkt darüberhinaus einem Ansetzen von eingefrorenen Schmelzepfropfen entgegen.

Ein weiterer Vorteil der Erfindung besteht darin, daß das Außenrohr nicht durch Durchbrechungen geschwächt ist.

Durch die Gestaltung der Stirnkante lassen sich verschiedene Kennlinien für die in die Durchbrechung des Innenrohrs eintretende Schmelzenmenge in Abhängigkeit von der Verstellung des Außenrohrs verwirklichen.

Günstig ist hierbei, daß das Außenrohr zum Öffnen und Schließen der Durchbrechung bzw. der Durchbrechungen des Innenrohrs lediglich um die gemeinsame Drehachse der Rohre gedreht werden muß. Es hat sich gezeigt, daß diese Drehbewegung leichtgängig ist und dabei die Außenfläche des Innenrohrs und die Innenfläche des Außenrohrs Führungsflächen füreinander und gegen Schmelzendurchtritt dichte Dichtflächen bilden.

Durch eine entsprechende Formgebung der ersten Zone läßt sich die in das Innenrohr eintretende Schmelze in Abhängigkeit von der Drehstellung des Außenrohrs in einer gewünschten Weise drosseln.

Vorteilhafte Weiterbildungen der Erfindung ergeben sich aus den Unteransprüchen und der folgenden Beschreibung von Ausführungsbeispielen. In der Zeichnung zeigen:
Figur 1 ein Schließ- und/oder Regelorgan in einem Zwischengefäß (Tundish),
Figur 2 die Einzelheit I nach Figur 1, vergrößert in einem ersten Ausführungsbeispiel,
Figur 3 ein weiteres Ausführungsbeispiel in der Darstellung entsprechend Figur 2,
Figur 4 eine Abwicklung der Stirnkante des Außenrohrs nach Figur 3, und
Figur 5 eine Alternative zu Figur 4.

Ein Schließ- und Regelorgan 1 besteht aus einem Innenrohr 2 und einem Außenrohr 3. Beide sind aus keramischem, feuerfesten Material gefertigt. Das Innenrohr 2 ist in eine feuerfeste Auskleidung 4 eines Zwischengefäßes 5 luft- und schmelzedicht eingemörtelt und mündet in eine Freilaufdüse 6 ein, durch welche bei geöffnetem Schließ- und/oder Regelorgan 1 Metallschmelze aus dem Inneren des Zwischengefäßes 5 herausströmt. Das Innenrohr 2 kann auch als Eintauchausguß verlängert sein.

Das Außenrohr 3 ist durch Bolzen 7 mit einer Halterung 8 drehfest verbunden, die ihrerseits über eine Kardanlenkung 9 mit einem Antriebsarm 10 verbunden ist. Dieser lagert auf einem Lagerbock 11 des Zwischengefäßes 5 und weist an seinem äußeren Ende einen Hebelarm 12 auf, mit dessen Hilfe über den Antriebsarm 10 und die Kardanlenkung 9 ein Drehmoment auf die Halterung 8 und somit auf das Außenrohr 3 ausgeübt werden kann. Hierdurch ist das Außenrohr 3 gegenüber dem Innenrohr 2 in beiden Richtungen um die gemeinsame Längsachse 13 drehbar. Beim Ausführungsbeispiel nach Figur 3 ist das Außenrohr 3 zusätzlich in Richtung seiner Längsachse verschieblich. Beim Ausführungsbeispiel nach Figur 6 ist das Außenrohr 3 nur in Richtung seiner Längsachse 13 beweglich.

Das Innenrohr 2 ist mit wenigstens einer Durchbrechung 14 versehen. Das Außenrohr 3 weist an seinem der Halterung 8 abgewandten Ende eine Stirnkante 15 auf. Es ist nicht mit einer der Durchbrechung 14 entsprechenden Durchbrechung versehen.

Das Innenrohr 2 und das Außenrohr 3 bilden an ihrem Außenumfang in einem Axialbereich 16 Dichtflächen 17 bzw. 18, die schmelzedicht ineinander eingepaßt sind. Zwischen den Dichtflächen 17, 18 besteht ein Ringspalt 19.

Beim Ausführungsbeispiel nach Figur 2 ist das Innenrohr 2 mit nur einer Durchbrechung 14 versehen. Die Stirnkante 15 weist eine bzw. zwei erste Zonen 20, von denen die eine in Figur 2 strichliert dargestellt ist, eine zweite Zone 21 und eine dritte Zone 22 auf. Die ersten Zonen 20 verlaufen schräg zwischen der zweiten Zone 21 und der dritten Zone 22. Insgesamt liegen die genannten Zonen auf einer zur Längsachse 13 schrägen Ebene.

In Figur 2 ist das Außenrohr 3 in seiner Öffnungsstellung dargestellt. Die zweite Zone 21 steht oberhalb der Durchbrechung 14, so daß diese zur Schmelze hin vollständig offen ist.

Wird das Außenrohr 3 aus dieser Öffnungsstellung um die Längsachse 13 gedreht, dann geht je nach der Drehrichtung die strichliert dargestellte erste Zone 20 oder die über der Schnittebene der Figur 2 liegende erste Zone über die Durchbrechung 14 hinweg. Dabei wird die Durchbrechung 14 je nach der Drehgeschwindigkeit und dem Schrägverlauf der ersten Zone mehr oder weniger allmählich vom Außenrohr 3 abgedeckt. Die beiden ersten Zonen 20 brauchen nicht den gleichen und auch keinen linearen Schrägverlauf aufzuweisen. Sie können so gestaltet sein, daß bei gleichen Drehwinkeln in der einen Richtung die Durchbrechung 14 schneller abgedeckt wird als bei gleichen Drehwinkeln in der anderen Drehrichtung. Durch eine entsprechende Gestaltung des Schrägverlaufs der ersten Zone 20 läßt sich auch erreichen, daß eine linear proportionale Abhängigkeit zwischen der Drehung des Außenrohrs 3 und dem freien Querschnitt der Durchbrechung 14, also der Durchflußmenge besteht.

Ist das Außenrohr 3 um 180° gedreht, dann steht es in seiner Schließstellung. Die dritte Zone 22 steht jetzt unterhalb der Durchbrechung, so daß diese vollständig abgedeckt ist.

Beim Einfüllen von Schmelze in das leere Zwischengefäß 5 ist das Außenrohr 3 in seine Schließstellung gebracht. Das Innenrohr 2 und das Außenrohr 3 sind kälter als die eingefüllte Schmelze. Die Stirnkante 15 mit ihren Zonen 20, 21, 22 liegt für die Schmelze offen und schließt keine Schmelzenregionen ein, die sonst an dem Außenrohr 3 zu Pfropfen einfrieren könnten. Momentane, regionale Teileinfrierungen lösen sich unter der Wirkung der kontaktierenden Schmelze auf, was durch die schiebende Bewegung der ersten Zone 20 beim Drehen des Außenrohrs 3 unterstützt ist. Das Außenrohr 3 läßt sich also, wenn der gewünschte Spiegel der Schmelze in dem Zwischengefäß 5 erreicht ist, sofort in seine Öffnungsstellung bringen, wobei der Ausfluß der Schmelze durch die Durchbrechung 14 nicht durch eingefrorene Regionen behindert ist.

Beim Ausführungsbeispiel nach Figur 2 verläuft die Stirnkante 15 selbst in ihren einzelnen Zone 20, 21, 22 radial zur Längsachse 13. Es ist jedoch auch möglich, die Stirnkante 15 so zu gestalten, daß sie in einer, mehreren oder allen Zonen 20, 21, 22 in einem Winkel W1 oder W2 schräg zur Längsachse 13 liegt. Durch die Winkel W1 bzw. W2 lassen sich in den Zonen 20, 21 die Einströmverhältnisse der Schmelze in die Durchbrechung 14 beeinflussen. Durch den Winkel W2 der dritten Zone 22 ist erreicht, daß die Schmelze beim Einfüllen in das Gefäß nicht in eine spitzwinklige oder rechtwinklige, sondern in eine stumpfwinklige Region eintritt, was die Gefahr von Einfrierungen weiter vermindert.

Beim Ausführungsbeispiel nach Figur 3 weist das Innenrohr 2 zwei diametral gegenüberliegende Durchbrechungen 14 auf. Dementsprechend sind die ersten, zweiten und dritten Zonen 20, 21, 22 an der Stirnkante 15 paarweise vorgesehen. In den Figuren 4 und 5 sind mögliche Verläufe der Stirnkante 15 abgewickelt dargestellt. In Figur 3 und entsprechend den Figuren 4 und 5 ist die Öffnungsstellung des Außenrohrs 3 gezeigt. Die Zone 21 liegt oberhalb der Durchbrechungen 14, so daß diese offen sind.

Bei der Ausführung nach Figur 4 verlaufen die Zonen 20 jeweils stumpfwinklig zur Zone 21, aus der sie in die Zone 22 übergehen. Sie weisen jeweils den gleichen stumpfen Winkel zur Zone 21 bzw. 22 auf. Dadurch ist erreicht, daß bei einem Drehen des Außenrohrs 3 die beiden Durchbrechungen 14 gleich schnell geschlossen werden, unabhängig davon, ob das Außenrohr 3 in Richtung des Pfeiles r oder in Richtung des Pfeiles l (vgl. Figur 4) gegenüber dem Innenrohr 2 gedreht wird. Ist das Außenrohr 3 um 90° gegenüber der Schließstellung gedreht, dann sind beide Durchbrechungen 14 geschlossen, wobei die Zonen 22 dann unterhalb der Durchbrechungen 14 stehen. Ein Vorlauf des Schließens der einen Durchbrechung 14 gegenüber der anderen Durchbrechung 14 ließe sich dadurch erreichen, daß die Durchbrechungen 14 oder die Zonen 21 am Umfang abweichend von 180° gegeneinander versetzt sind. Die gleiche Gestaltung der Zonen 20 in beiden Drehrichtungen l, r hat den Vorteil, daß dann, wenn nach längerem Betrieb des Außenrohrs 3 in der einen Drehrichtung die jeweils links der Durchbrechungen 14 liegenden Zonen 20 verschlissen sein sollten, der Betrieb in der anderen Drehrichtung erfolgen kann, so daß dann die rechts der Durchbrechung 14 liegenden Zonen 20 verschlissen werden können, ohne daß sich an dem Ausströmverhalten, bezogen auf den jeweiligen Drehwinkel des Außenrohrs 3, etwas ändert.

Bei der Ausführung nach Figur 5 verlaufen die ersten Zonen 20, die in der Öffnungsstellung beidseitig jeder der beiden Durchbrechungen 14 liegen, in verschiedenen Winkeln. Dadurch ist erreicht, daß bei einem Drehen des Außenrohrs 3 in Richtung des Pfeiles l die Durchbrechungen 14 schneller geschlossen werden, als bei einer Drehung des Außenrohrs 3 in Richtung des Pfeiles r.

Bei dem Ausführungsbeispiel nach Figur 3 ist zusätzlich vorgesehen, daß das Außenrohr 3 parallel zur Längsachse 13 um einen Hub H verschoben werden kann. Dieser Hub H ist so bemessen, daß das Außenrohr 3 dann, wenn es in seiner Öffnungsstellung steht, also die zweiten Zonen 21 oberhalb der Durchbrechungen 14 liegen, in Richtung des Pfeiles N so weit niedergedrückt werden kann, daß die zweiten Zonen 21 der Stirnkante 15 danach unterhalb der Durchbrechungen 14 stehen. Dies ist für Störungsfälle günstig, in denen sich das Außenrohr 3 nicht mehr um die Längsachse 13 drehen läßt. Durch die Verschiebung des Außenrohrs 3 in Richtung des Pfeiles N lassen sich in diesem Fall die Durchbrechungen 14 verschließen. Es kann auch vorgesehen sein, daß dabei eine Innenfläche 23 des Außenrohrs 3 das oben offene Innenrohr 2 abschließt.

Im Rahmen der Erfindung liegen zahlreiche weitere Ausführungsbeispiele. Diese ergeben sich insbesondere durch eine Anwendung von Teilmerkmalen eines der beschriebenen Ausführungsbeispiele auf ein anderes der beschriebenen Ausführungsbeispiel.

## Patentansprüche

1. Schließ- und/oder Regelorgan für den Abstich flüssiger Metallschmelze aus einem metallurgischen Gefäß mit einem ortsfesten Innenrohr, das wenigstens eine Durchbrechung aufweist, und mit einem Außenrohr, das eine um den Umfang des Innenrohrs umlaufende St.irnkante aufweist und das relativ zum Innenrohr von einer Schließstellung, in der die Durchbrechung vom Außenrohr abgedeckt ist, in eine solche Öffnungsstellung um die Längsachse der Rohre drehbar und/oder in Längsachsrichtung verschiebbar ist, in der Metallschmelze durch die Durchbrechung in das Innenrohr eintritt,
dadurch gekennzeichnet,
daß die Stirnkante (15) folgende drei Zonen bildet: eine erste Zone (20), die beim Drehen des Außenrohrs (3) um die Längsachse (13) über die Durchbrechung (14) hinweggeht, eine zweite Zone (21), die in Längsachsrichtung gesehen in der Öffnungsstellung des Außenrohrs (3) an der einen Seite der Durchbrechung (14) steht, sowie eine dritte Zone (22), die in Längsachsrichtung gesehen in der Schließstellung des Außenrohrs (3) an der anderen Seite der Durchbrechung (14) steht (Figuren 2 bis 5).

2. Schließ- und/oder Regelorgan nach Anspruch 1,
dadurch gekennzeichnet,
daß die Stirnkante (15) auf einer zur Längsachse (13) schrägen Ebene verläuft (Figur 2).

3. Schließ- und/oder Regelorgan nach Anspruch 1,
dadurch gekennzeichnet,
daß die ersten Zonen (20) stumpfwinklig an die zweite Zone (21) und die dritte Zone (22) anschließen.

4. Schließ- und/oder Regelorgan nach Anspruch 3,
dadurch gekennzeichnet,
daß die ersten Zonen (20) in gleichen stumpfen Winkeln an die zweite Zone (21) und/oder die dritte Zone (22) anschließen (Figur 4).

5. Schließ- und/oder Regelorgan nach Anspruch 3,
dadurch gekennzeichnet,
daß die ersten Zonen (20) in unterschiedlichen stumpfen Winkeln an die zweite Zone (21) und/oder die dritte Zone (22) anschließen (Figur 5).

6. Schließ- und/oder Regelorgan nach einem der vorhergehenden Ansprüche 1 bis 5,
dadurch gekennzeichnet,
daß der Schrägverlauf der ersten Zone (20) eine Steuerkurve für den Schmelzeneintritt in die Durchbrechung (14) in Abhängigkeit von dem Drehwinkel des Außenrohrs (3) bildet.

7. Schließ- und/oder Regelorgan nach einem der vorhergehenden Ansprüche 1 bis 6,
dadurch gekennzeichnet,
daß das Außenrohr (3) aus der Öffnungsstellung so weit in Längsachsrichtung verschieblich ist, daß sich die zweite Zone (21) der Stirnkante (15) über die Durchbrechung (14) hinweg bewegt (Figur 3).

8. Schließ- und/oder Regelorgan nach einem der vorhergehenden Ansprüche 1 bis 7,
dadurch gekennzeichnet,
daß die Stirnkante (15) in ihren Zonen (20, 21, 22) in wenigstens einem Winkel (W1, W2) zu radialen Ebenen der Längsachsrichtung (13) verläuft.

## Claims

1. Closure and/or control element for tapping liquid metal melt from a metallurgical vessel with a fixed inner tube, which has at least one opening, and with an outer tube, which has an end edge extending around the periphery of the inner tube and which is rotatable about the longitudinal axis of the tubes and/or is slidable in the longitudinal direction relative to the inner tube from a closed position, in which the opening is covered by the outer tube, into such an open position in which the metal melt flows through the opening into the inner tube, characterised in that the end edge (15) comprises the following three zones: a first zone (20), which passes over the opening (14) when the outer tube (3) is rotated about the longitudinal axis (13), a second zone (21), which, in the open position of the outer tube (3), is on the one side of the opening, seen in the longitudinal axial direction, and a third zone (22), which, in the closed position of the outer tube (3), is on the other side of the opening (14), seen in the longitudinal axial direction (Figures 2 to 5).

2. Closure and/or control element as claimed in Claim 1, characterised in that the end edge (15) extends on a plane which is oblique to the longitudinal axis (13) (Fig. 2).

3. Closure and/or control element as claimed in Claim 1, characterised in that the first zones (20) are connected at an obtuse angle to the second zone (21) and the third zone (22).

4. Closure and/or control element as claimed in Claim 3, characterised in that the first zones (20) are connected at the same obtuse angles to the second zone (21) and/or the third zone (22) (Figure 4).

5. Closure and/or control element as claimed in Claim 3, characterised in that the first zones (20) are connected at different obtuse angles to the second zone (21) and/or the third zone (22) (Figure 5).

6. Closure and/or control element as claimed in one of the preceding Claims 1 to 5, characterised in that the oblique shape of the first zone (20) constitutes a control curve for the inflow of melt into the opening (14) in dependence on the angle of rotation of the outer tube (3).

7. Closure and/or control element as claimed in one of the preceding Claims 1 to 6, characterised in that the outer tube (3) may be slid so far out of the open position in the longitudinal axial direction that the second zone (21) of the end edge (15) is moved beyond the opening (14) (Figure 3).

8. Closure and/or control element as claimed in one of the preceding Claims 1 to 7, characterised in that the zones (20, 21, 22) of the end edge (15) extend at at least an angle (W1, W2) to radial planes of the longitudinal axial direction.

## Revendications

1. Organe de fermeture et/ou de réglage pour la coulée d'un bain de métal liquide contenu dans une cuve métallurgique comportant un tube intérieur fixe muni d'au moins un passage et un tube extérieur muni d'un bord d'attaque qui s'étend sur le pourtour du tube intérieur et peut être amené par rotation autour de l'axe longitudinal des tubes et/ou par déplacement dans la direction de l'axe longitudinal, par rapport au tube intérieur, d'une position de fermeture dans laquelle le passage est fermé par le tube extérieur dans une position d'ouverture dans laquelle le bain de métal pénètre dans le passage du tube intérieur, caractérisé par le fait que le bord d'attaque (15) délimite les trois zones suivantes:
une première zone (20) qui, lors de la rotation du tube extérieur (3) autour de l'axe longitudinal (13) passe devant le passage (14), une deuxième zone (21) qui, lorsque le tube extérieur (3) est en position d'ouverture, est située d'un côté du passage (14), vu dans la direction de l'axe longitudinal, ainsi qu'une troisième zone (22) qui, lorsque le tube extérieur (3) est en position de fermeture, est situé de l'autre côté du passage (14), vu dans la direction de l'axe longitudinal (figures 2 à 5).

2. Organe de fermeture et/ou de réglage selon la revendication 1, caractérisé par le fait que le bord d'attaque (15) s'étend dans un plan incliné par rapport à l'axe longitudinal (13) (figure 2).

3. Organe de fermeture et/ou de réglage selon la revendication 1, caractérisé par le fait que les premières zones (20) se raccordent à la deuxième zone (21) et à la troisième zone (22) en formant un angle obtus.

4. Organe de fermeture et/ou de réglage selon la revendication 3, caractérisé par le fait que les premières zones (20) se raccordent à la deuxième zone (21) et/ou à la troisième zone (22) par des angles obtus identiques (figure 4).

5. Organe de fermeture et/ou de réglage selon la revendication 3, caractérisé par le fait que les premières zones (20) se raccordent à la deuxième zone (21) et/ou à la troisième zone (22) par des angles obtus différents (figure 5).

6. Organe de fermeture et/ou de réglage selon l'une des revendications 1 à 5, caractérisé par le fait que la pente de la première zone (20) forme une courbe de commande pour l'entrée de la masse fondue dans le passage (14) en fonction de l'angle de rotation du tube extérieur (3).

7. Organe de fermeture et/ou de réglage selon l'une des revendications 1 à 6, caractérisé par le fait que le tube extérieur (3) peut être déplacé dans la direction de l'axe longitudinal à partir de la position d'ouverture de manière telle que la deuxième zone (21) du bord d'attaque (15) soit située au-delà du passage (14) (figure 3).

8. Organe de fermeture et/ou de réglage selon l'une des revendications 1 à 7, caractérisé par le fait que, dans les zones (20, 21, 22), le bord d'attaque (15) s'étend au moins sous un angle (W1, W2) par rapport à des plans radiaux de la direction de l'axe longitudinal (13).
